# EUROPÄISCHE PATENTSCHRIFT

(11) **EP 0 387 414 B1**
(45) Veröffentlichungstag und Bekanntmachung des Hinweises auf die Patenterteilung: **28.07.1993**
(21) Anmeldenummer: 89123092.2
(22) Anmeldetag: 14.12.1989
(51) Int. Cl.: B65B 59/02, B65B 25/14

(54) **Vorrichtung zum Verpacken eines Papierstapels**
Device for packaging a stack of paper
Dispositif d'emballage pour une pile de papier

(30) Priorität: 14.03.1989 DE 3908184
(43) Veröffentlichungstag der Anmeldung: 19.09.1990
(73) Patentinhaber: OSTMA Maschinenbau GmbH, 53909 Zülpich (DE)
(72) Erfinder: Odenthal, Heinz F., D-5352 Zülpich (DE)
(74) Vertreter: Andrejewski, Walter

(56) Entgegenhaltungen:
- US-A- 4 149 452

## Beschreibung

Die Erfindung bezieht sich allgemein auf das Verpacken eines Papierstapels. Solche Papierstapel werden auch als Ries bezeichnet. Das Verpacken erfolgt durch Einschachteln. Die Erfindung betrifft konkret eine Vorrichtung zum Verpacken eines Papierstapels, - mit einem Faltkastenaggregat und einem Saugstempelaggregat, wobei das Faltkastenaggregat eine Aufnahmeebene für einen Verpackungszuschnitt und einen darauf aufgeschobenen Papierstapel sowie Werkzeugelemente für das Aufrichten der Seitenteile des Verpackungszuschnittes zu einer Halbschachtel aufweist, wobei das Saugstempelaggregat eine Mehrzahl von gleichzeitig aufundnieder bewegbaren Saugstempeln aufweist, deren Köpfe die Aufnahmeebene bilden, und wobei der Verpackungszuschnitt mit dem Papierstapel mit Hilfe der Saugstempel durch das Faltkastenaggregat absenkbar ist sowie dabei die Seitenteile des Verpackungszuschnittes an den Werkzeugelementen aufrichtbar sind. Eine solche Vorrichtung muß auf unterschiedliche Formate der Papierstapel und der Verpackungszuschnitte umstellbar sein. Bei der aus der Praxis bekannten Vorrichtung des eingangs beschriebenen Aufbaus, von der die Erfindung ausgeht (siehe zum Beispiel die in der US-A-4149452 beschriebene Vorrichtung), wirken das Faltkastenaggregat sowie das Saugstempelaggregat zwar funktionell in der beschriebenen Weise zusammen, sie sind jedoch baulich weitgehend getrennt. Muß eine Vorrichtung des beschriebenen Aufbaus auf ein anderes Format umgestellt werden, so sind separate und dadurch umständliche Umstellarbeiten und Positionierungsarbeiten sowohl an dem Faltkastenaggregat als auch an dem Saugstempelaggregat erforderlich.

Der Erfindung liegt die Aufgabe zugrunde, eine Vorrichtung des eingangs beschriebenen Aufbaus so weiter auszubilden, daß das Faltkastenaggregat und das Saugstempelaggregat auf einfache Weise gemeinsam auf unterschiedliche Formate eingestellt werden können.

Zur Lösung dieser Aufgabe lehrt die Erfindung grundsätzlich, daß das Faltkastenaggregat eine Mehrzahl von im Bereich der Ecken orthogonal sich kreuzenden Faltkastenführungsstangen aufweist, mit denen oder auf denen die Werkzeugelemente zur Formateinstellung mit Hilfe von Stelltrieben verstellbar sind, daß das Saugstempelaggregat den Faltkastenführungsstangen parallele Saugstempelführungsstangen aufweist, an die die Saugstempel über Halterungen angeschlossen sind und mit denen sowie an denen die Saugstempel zur Formateinstellung verschiebbar sind, und daß die Saugstempelführungsstangen mechanisch an die Faltkastenführungsstangen angeschlossen und gemeinsam mit diesen verstellbar sind.

Im folgenden werden die Erfindung und weitere Einzelheiten sowie die erreichten Vorteile anhand einer lediglich ein Ausführungsbeispiel darstellenden Zeichnung ausführlicher erläutert. Es zeigen
- Fig. 1: das Schema einer Vorrichtung zum Verpacken eines Papierstapels mit Faltkastenaggregat und Saugstempelaggregat in einer ersten Funktionsstellung,
- Fig. 2: den Gegenstand nach Fig. 1 in einer zweiten Funktionsstellung,
- Fig. 3: im Bereich der oberen linken Ecke des Gegenstandes der Fig. 2 sowie im vergrößerten Maßstab Einzelheiten der erfindungsgemäßen Vorrichtung ausschnittsweise, und
- Fig. 4: die Führungsstangensysteme aus dem Gegenstand der Fig. 3.

Die in den Figuren dargestellte Vorrichtung dient zum Verpacken eines Papierstapels. Zum grundsätzlichen Aufbau gehören ein Faltkastenaggregat 1 und ein Saugstempelaggregat 2. Diese sind zunächst in den Fig. 1 und 2 angedeutet worden. In diesen Figuren sowie auch in den Fig. 3 und 4 sind alle Bewegungsfreiheitsgrade der Vorrichtung durch Pfeile bzw. Doppelpfeile verdeutlicht.

In den Fig. 1 und 2 erkennt man zunächst, daß das Faltkastenaggregat 1 eine Aufnahmeebene für einen Verpackungszuschnitt Z und einen darauf aufgeschobenen Papierstapel S sowie Werkzeugelemente 4 aufweist. Der Verpackungszuschnitt Z wurde aus Richtung des Pfeiles 5 zugeführt, der Papierstapel S oder das Ries wurde aus Richtung des Pfeiles 6 auf den Verpackungszuschnitt Z überschoben. Die Werkzeugelemente 4 dienen zum Aufrichten der Seitenteile des Verpackungszuschnittes Z zu einer Halbschachtel. In der Fig. 2 erkennt man diese Halbschachtel, die in Richtung des Pfeiles 7 ausgeschoben. werden kann. Sie ruht auf den Saugstempeln 8 und kann von diesen festgehalten und freigegeben werden.

Das Saugstempelaggregat 2 besitzt eine Mehrzahl von gleichzeitig aufundnieder bewegbaren Saugstempeln 8. Die Köpfe der Saugstempel 8 bilden die Aufnahmeebene. Der Verpackungszuschnitt Z mit dem Papierstapel S wird mit Hilfe der Saugstempel 8 durch das Faltkastenaggregat 1 abgesenkt, wobei sich die Seitenteile des Verpackungszuschnittes Z an den Werkzeugelementen 4 aufrichten. Wie das im einzelnen geschieht, ergibt sich aus einer vergleichenden Betrachtung der Fig. 1 und 2. Ist in Fig. 2 die aufgerichtete, aus dem Verpackungszuschnitt Z gebildete, Halbschachtel mit dem Papierstapel 5 nach rechts abgeschoben, so werden die Saugstempel 8 des Saugstempelaggregates 2 wieder in die Position der Fig. 1 gefahren und die Beschickung mit Zuschnitt Z und Ries S kann erneut erfolgen. Aus einer vergleichenden Betrachtung der Fig. 1 und 2 entnimmt man auch, wie die Werkzeugelemente 4 mit dem Verpackungszuschnitt Z und dessen Seitenteilen und Laschen wechselwirken, was zum Stand der Technik gehört.

Nimmt man die Fig. 3 und 4 hinzu, so erkennt man, daß das Faltkastenaggregat 1 eine Mehrzahl von im Bereich der Ecken orthogonal sich kreuzen den Faltkastenführungsstangen 9, 10 aufweist, mit denen oder auf denen die Werkzeugelemente 4 zur Formateinstellung mit Hilfe von Stellmotoren 11, 12 verschiebbar sind. Die Stellmotore 11, 12 sind beispielsweise Schrittmotore, die rechts außerhalb der Fig. 3 und 4 angeordnet sind, wobei die Verstellung über Schraubenspindeln erfolgt, die pars pro toto, mit den Bezugszeichen 11 bzw. 12 versehen wurden. Man erkennt fernerhin, daß das Saugstempelaggregat 2 den Faltkastenführungsstangen 9, 10 parallele Saugstempelführungsstangen 13, 14 aufweist, an die die Saugstempel 8 über Halterungen 15 angeschlossen sind und mit denen sowie an denen die Saugstempel 8 zur Formateinstellung verschiebbar sind. Die Saugstempelführungsstangen 13, 14 sind fernerhin mechanisch an die Faltkastenführungsstangen 9, 10 angeschlossen und gemeinsam mit diesen verstellbar.

Im einzelnen ist im Ausführungsbeispiel und nach bevorzugter Ausführungsform der Erfindung die Anordnung so getroffen, daß eine erste Gruppe von Faltkastenführungsstangen 9, die an zwei Seiten des Faltkastenaggregates 1 einander gegenüberliegen, in Eckteilen 16 des Maschinengestells befestigt sind, wobei zumindest eine der Führungsstangen 9 dieser ersten Gruppe als Stelltrieb 11 ausgeführt ist. Man erkennt fernerhin in den Fig. 3 und 4 eine zweite Gruppe von Faltkastenführungsstangen 10 an den beiden anderen Seiten des Faltkastenaggregates 1, von denen eine als Stelltrieb 12 ausgeführt ist. Diese Gruppe von Faltkastenführungsstangen 10 ist in Führungsblöcken 17 befestigt, die auf den Faltkastenführungsstangen 9 der ersten Gruppe geführt sind. Auf den Faltkastenführungsstangen 10 der zweiten Gruppe ist zumindest ein Werkzeughalterblock 18 geführt, der Werkzeugelemente 4 trägt. Durch die Stelltriebe 11, 12 sind die Führungsblöcke 17 sowie die Werkzeughalterblöcke 18 bei der Formateinstellung verstellbar. Die Saugstempelführungsstangen 13, 14 weisen einen Mitnehmerblock 19 auf, der auf einer der Saugstempelführungsstangen 13 befestigt ist. Diese verläuft parallel zu den den Werkzeughalterblock 18 führenden Faltkastenführungsstangen 10 der zweiten Gruppe. Der Werkzeughalterblock 18 ist über eine Kupplungsstange 20 an den Mitnehmerblock 19 angeschlossen, der im übrigen an der Kupplungsstange 20 aufundnieder bewegbar ist. Erfolgt eine Formatumstellung, so werden die erforderlichen Verstellungen in dem Faltkastenaggregat 1 sowie in dem Saugstempelaggregat 2 mit Hilfe der beschriebenen Führungsstangen 9, 10 bzw. 13, 14 und deren Kopplung sowie mit Hilfe der Stelltriebe 11, 12 gleichzeitig durchgeführt. Gegenüber der eingangs beschriebenen bekannten Ausführungsform, bei der das Faltkastenaggregat 1 von dem Saugstempelaggregat 2 getrennt ist, hat die erfindungsgemäße Ausführungsform den Vorteil, daß die Einstellung des Faltkastenaggregates 1 gegenüber den Saugstempeln 8 immer gleich bleibt. Ein Nachjustieren ist somit nicht mehr erforderlich. Erfindungsgemäß bilden das Faltkastenaggregat 1 und das Saugstempelaggregat 2 nicht nur in funktioneller Hinsicht, sondern auch in baulicher und steuerungstechnischer Hinsicht eine Einheit.

## Patentansprüche

1. Vorrichtung zum Verpacken eines Papierstapels, - mit
einem Faltkastenaggregat (1) und
einem Saugstempelaggregat (2), wobei das Faltkastenaggregat (1) eine Aufnahmeebene für einen Verpackungszuschnitt (Z) und einen darauf aufgeschobenen Papierstapel (S) sowie Werkzeugelemente (4) für das Aufrichten der Seitenteile des Verpackungszuschnittes zu einer Halbschachtel aufweist, wobei das Saugstempelaggregat eine Mehrzahl von gleichzeitig aufundnieder bewegbaren Saugstempeln (8) aufweist, deren Köpfe die Aufnahmeebene bilden, und wobei der Verpackungszuschnitt mit dem Papierstapel mit Hilfe der Saugstempel (8) durch das Faltkastenaggregat absenkbar ist sowie dabei die Seitenteile des Verpackungszuschnittes an den Werkzeugelementen (4) aufrichtbar sind, **dadurch gekennzeichnet**, daß das Faltkastenaggregat eine Mehrzahl von im Bereich der Ecken orthogonal sich kreuzenden Faltkastenführungsstangen (9,10) aufweist, mit denen oder auf denen die Werkzeugelemente (4) zur Formateinstellung mit Hilfe von Stelltrieben (11,12) verstellbar sind, daß das Saugstempelaggregat den FaltKastenführungsstangen (9,10) parallele Saugstempelführungsstangen (13,14) aufweist, an die die Saugstempel (8) über Halterungen angeschlossen sind und mit denen sowie an denen die Saugstempel (8) zur Formateinstellung verschiebbar sind, und daß die Saugstempelführungsstangen (13,14) mechanisch an die Faltkastenführungsstangen (11,12) angeschlossen und gemeinsam mit diesen verstellbar sind.

2. Vorrichtung nach Anspruch 1, dadurch gekennzeichnet, daß eine erste Gruppe von Faltkastenführungsstangen (9), die an zwei Seiten des Faltkastenaggregates einander gegenüberliegend, in Eckteilen (16) des Maschinengestells befestigt sind, wobei zumindest eine der Führungsstangen dieser ersten Gruppe als Stelltrieb (11) ausgeführt ist, daß eine zweite Gruppe von Faltkastenführungsstangen (10), von denen ebenfalls zumindest eine als Stelltrieb (12) ausgeführt ist, an den beiden anderen Seiten des Faltkastenaggregates in Führungsblöcken (17) befestigt sind, die auf den Faltkastenführungsstangen (9) der ersten Gruppe geführt sind und daß auf den Faltkastenführungsstangen (10) der zweiten Gruppe Werkzeughalterblöcke (18) geführt sind, die Werkzeugelemente (4) tragen, wobei durch die Stelltriebe (11,12) die Führungsblöcke (17) sowie die Werkzeughalterblöcke (18) bei der Formateinstellung verstellbar sind.

3. Vorrichtung nach einem der Ansprüche 1 oder 2, dadurch gekennzeichnet, daß die Saugstempelführungsstangen (13,14) einen Mitnehmerblock (19) aufweisen, der auf einer Saugstempelführungsstange (13) befestigt ist, die parallel zu den den Werkzeughalterblock (18) führenden Faltkastenführungsstangen (10) der zweiten Gruppe verläuft, und daß der Werkzeughalterblock (18) über eine Kupplungsstange (20) an den Mitnehmerblock (19) angeschlossen ist, der im übrigen an der Kupplungsstange (20) aufundnieder bewegbar ist.

## Claims

1. A device for packaging a stack of paper, - with
a folding box unit (1) and
a suction plunger unit (2), wherein the folding box unit (1) has a receiving plane for a packaging blank (Z) and a stack of paper (S) pushed on to the latter, and tool elements (4) for erecting the side portions of the packaging blank to form a half box, wherein the suction plunger unit has a plurality of suction plungers (8) which can move up and down simultaneously, the heads of which form the receiving plane, and wherein the packaging blank with the stack of paper can be lowered through the folding box unit by means of the suction plungers (8) and the side portions of the packaging blank can be erected on the tool elements (4), characterised in that the folding box unit has a plurality of folding box guide rods (9, 10) which cross each other orthogonally in the region of the corners, with which or on which the tool elements (4) can be adjusted by means of adjusting drives (11, 12) for setting the format, that the suction plunger unit comprises suction plunger guide rods (13, 14) parallel to the folding box guide rods (9, 10), to which suction plunger guide rods the suction plungers (8) are attached via holding devices, and with which and on which the suction plungers (8) can be moved for setting the format, and that the suction plunger guide rods (13, 14) are mechanically attached to the folding box guide rods (11, 12) and can be adjusted jointly with the latter.

2. A device according to claim 1, characterised in that a first group of folding box guide rods (9), which are opposite each other on two sides of the folding box unit, is secured in corner regions (16) of the machine frame, wherein at least one of the guide rods of this first group is constructed as an adjusting drive (11), that a second group of folding box guide rods (10), of which at least one is likewise constructed as an adjusting drive (12), is secured to the two other sides of the folding box unit, in guide blocks (17) which are guided on the folding box guide rods (9) of the first group, and that toolholder blocks (18) which carry the tool elements (4) are guided on the folding box guide rods (10) of the second group, wherein the guide blocks (17) and the toolholder blocks (18) can be adjusted by the adjusting drives (11, 12) when setting the format.

3. A device according to one of claims 1 or 2, characterised in that the suction plunger guide rods (13, 14) have a carrier block (19) which is secured to a suction plunger guide rod (13) which runs parallel to the folding box guide rods (10) of the second group guiding the toolholder block (18), and that the toolholder block (18) is attached via a coupling rod (20) to the carrier block (19), which can in addition move up and down on the coupling rod (20).

## Revendications

1. Dispositif pour emballer une pile de papier, comportant
une unité formant châssis de pliage (1), et
une unité à poinçons à aspiration (2),
et dans lequel l'unité formant châssis de pliage (1) possède un plan de réception pour une découpe d'emballage (Z) et pour une pile de papier (S) déposée sur cette découpe, ainsi que des outils (4) pour redresser les parties latérales de la découpe de l'emballage pour former une demi-boîte, l'unité à poinçons à aspiration possédant une multiplicité de poinçons à aspiration (8) pouvant être simultanément soulevés et abaissés en va-et-vient et dont les têtes forment le plan de réception, et dans lequel la découpe de l'emballage peut être abaissée, ainsi que la pile de papier, à l'aide des poinçons à aspiration (8) à travers l'unité formant châssis de pliage, et les parties latérales de la découpe de l'emballage peuvent être redressées contre les outils (4), caractérisé en ce que l'unité formant châssis de pliage comporte une multiplicité de barres de guidage (9,10) qui se croisent perpendiculairement au niveau des angles et au moyen desquelles ou sur lesquelles les outils (4) peuvent être déplacés à l'aide de dispositifs d'entraînement de réglage (11,12) pour le réglage du format, que l'unité à poinçons à aspiration possède des barres de guidage (13,14), qui sont parallèles aux barres de guidage (9,10) du châssis de pliage et auxquelles les poinçons à aspiration (8) sont raccordés par l'intermédiaire de supports et avec lesquelles ou contre lesquelles les poinçons à aspiration (8) sont déplaçables pour le réglage du format, et que les barres de guidage (13,14) des poinçons à aspiration sont raccordées mécaniquement aux barres de guidage (11,12) du châssis de pliage et peuvent être déplacées conjointement avec ces barres.

2. Dispositif selon la revendication 1, caractérisé en ce qu'un premier groupe de barres de guidage (9) du châssis de pliage, qui sont fixées réciproquement en vis-à-vis, sur deux côtés de l'unité à châssis de pliage, au niveau de parties d'angle (16) du bâti de la machine, au moins l'une des barres de guidage de ce premier groupe étant réalisée sous la forme d'un dispositif d'entraînement de réglage (11), qu'un second groupe de barres de guidage (10) du châssis de pliage, dont également l'une au moins est réalisée sous la forme d'un dispositif d'entraînement de réglage (12), sont fixées sur les deux autres côtés de l'unité formant châssis de pliage, dans des blocs de guidage (17), qui sont guidés sur les barres de guidage du premier groupe (9) du châssis de pliage et que sur les barres de guidage du second groupe (10) du châssis de pliage sont guidés des blocs (18) de supports d'outils, qui portent des outils (4), auquel cas les blocs de guidage (17) ainsi que les blocs (18) de support d'outils sont déplaçables, au moyen des dispositifs d'entraînement de réglage (11,12), lors du réglage du format.

3. Dispositif selon l'une des revendications 1 ou 2, caractérisé en ce que les barres de guidage (13,14) des poinçons à aspiration comportent un bloc d'entraînement (19), qui est fixé à une barre de guidage (13) du poinçon à aspiration, qui est parallèle aux barres de guidage (10) du châssis de pliage, qui aboutissent au bloc (18) de support d'outils du second groupe, et que le bloc (18) de support d'outils est raccordé par l'intermédiaire d'une barre d'accouplement (20) au bloc d'entraînement (19), qui est déplaçable par ailleurs en va-et-vient de haut en bas sur la barre de couplage (20).
